# EUROPÄISCHE PATENTSCHRIFT

(11) **EP 4 589 075 B1**
(45) Veröffentlichungstag und Bekanntmachung des Hinweises auf die Patenterteilung: **20.05.2026**
(21) Anmeldenummer: 24182109.9
(22) Anmeldetag: 13.06.2024
(51) Int. Cl.: E02D 17/20, E01F 7/04

(54) **VERFAHREN ZUR VERHINDERUNG VON STEINSCHLAG ODER DGL. UND NETZANORDNUNG HIERFÜR**
METHOD FOR PREVENTING FALLING OF STONE OR THE LIKE AND NETWORK ARRANGEMENT THEREFOR
PROCÉDÉ POUR EMPÊCHER LA CHUTE DE PIERRES OU SIMILAIRES ET AGENCEMENT DE FILET ET AGENCEMENT DE FILET CORRESPONDANT

(30) Priorität: 18.01.2024 DE 102024101497
(43) Veröffentlichungstag der Anmeldung: 23.07.2025
(73) Patentinhaber: Breitbach Grundbau GmbH, 54518 Heidweiler (DE)
(72) Erfinder: Breitbach, Matthias, 54518 Rivenich (DE)
(74) Vertreter: Kutsch, Bernd

(56) Entgegenhaltungen:
- EP-B1- 2 260 150
- CH-A5- 676 014
- CN-B- 115 354 671
- KR-A- 20090 073 817
- KR-A- 20140 102 093
- KR-B1- 102 456 310
- US-A1- 2021 302 268

## Beschreibung

### TECHNISCHES GEBIET

Die vorliegende Erfindung betrifft ein Verfahren zur Verhinderung von Steinschlag, insbesondere zur nachträglich zusätzlichen Hang- und Felssicherung mit Schutznetzen, bei dem ein Hang mit einer Netzanordnung oder dergleichen bedeckt wird und/oder bedeckt worden ist, wobei zumindest ein zwischen Ankern verlaufendes Verbindungselement mit zumindest einem Netz, insbesondere einem Schutznetz, einer Baustahlmatte und/oder einem Gabionengitter, verbunden bzw. verbindbar ist, wie beispielsweise aus EP 2 260 150 B1 bekannt.

Als weiterer Stand der Technik werden CN 114319378 A und CN 210888995 U genannt.

Aus KR 10 2009 0073817 ist ein Verfahren und eine Vorrichtung zum Sichern eines Hanges vor Steinschlag bekannt. Dort wird zwischen Ankern mit Ankertellern ein Seil gespannt, das mit einem Netz verbunden ist.

Es besteht weiterhin Bedarf an flexibler einsetzbaren, vorteilhaft nachrüstbaren und/oder unter geringeren Montagerisiken montierbaren Hangsicherungen und Hangsicherungsverfahren.

Gelöst wird die Aufgabe durch ein Verfahren nach Anspruch 1, umfassend dessen kennzeichnende Merkmale, und eine Netzanordnung nach Anspruch 6.

Vorteilhafte Ausführungsformen sind Gegenstand von Unteransprüchen, die per Verweis in die Beschreibung einbezogen sind, sowie der nachfolgenden Figurenbeschreibung und den beigefügten Figuren zu entnehmen.

Das zu verbessernde Verfahren zur Verhinderung von Steinschlag, insbesondere zur nachträglich zusätzlichen Hang- und Felssicherung mit Schutznetzen, bezieht sich auch auf Gabionenwandkonstruktionen. Das erfindungsgemäß verwendete Netz kann also auch aus Gabionengittermatten bestehen. Ein Hang wird mit einer Netzanordnung oder dgl. bedeckt oder wurde bereits vor einiger Zeit bedeckt. Es ist zumindest ein zwischen Ankern verlaufendes Verbindungselement mit zumindest dem Netz verbunden bzw. verbindbar. Bei Erfüllung solcher Merkmale handelt es sich um eine gattungsgemäße Netzanordnung. Erfindungsgemäß weitergebildete Verfahren weisen zumindest die folgenden Verfahrensschritte auf: Identifizieren von zumindest potenziell fallenden oder rutschenden Felsmassen, insbesondere mittels einer Bilderkennungssoftware, beispielsweise von einem gegenüberliegenden Hand aus oder von einer Drohne aus aufgenommen, Auswählen und Setzen zu ersetzender und/oder Setzen zu setzender Anker, Überspannen von Sicherungsbereichen mit den identifizierten, zu sichernden Felsmassen mit zumindest dem Netz, je Anker Befestigen eines Ankertellers mit dem jeweiligen Anker, Verbinden des zumindest einen Verbindungselementes mit jeweils zwei zugehörigen Ankertellern, wobei erfindungsgemäss die Ankerteller jeweils mit einem Durchgangsloch als zentrales Befestigungsloch zum Sichern auf den Ankern (3) mittels einer Zentralankermutter und mit radial aussen angeordnet zumindest weiteren Befestigungslöchern zum Einhängen der als Stäbe ausgebildeten Verbindungselemente und vom Hang weg, aus dem Ankerteller nach vorne herausstehend, mittels Stabmuttern zu sichernden Einhangenden ausgebildet sind.

Vorteilhaft an solchen Hangsicherungsverfahren ist, die Nachrüstbarkeit, die besser handhabbare Montage, das kostengünstige Fertigen weniger oft benötigter Komponenten. Gemäß einer vorteilhaften Ausführungsform besteht das Verbindungselement aus zumindest zwei kollinearen Verbindungselementteilen und ist verschließbar, insbesondere mittels Verspannens der Verbindungselementteile miteinander. Gemäß einer weiteren vorteilhaften Ausführungsform ist der Ankerteller derart ausgebildet, dass er in zwei Richtungen auf den Anker als Achse gesetzt werden kann, sodass der Anschluss mit Abwicklung vom Hang weg nur in einem der beiden Fälle gemäß dem meisten der nachfolgend beschriebenen Ausführungsformen zum Anschluss von Verbindungselementen zur Verfügung steht. Im anderen Fall würde der Ankerteller in dem Hang, einer zu sichernden Mauer oder einer Gabionenwand fast gänzlich verschwinden. Gerade in Straßen oder Gehwegen, wo der Aufbau der Sicherung nicht zu breit ausgeführt werden darf, wäre das von Vorteil.

In einer weiteren vorteilhaften Ausführungsform sind mehrere Ankerteller auf einem einzigen Ankerstab in Distanz zueinander fixierbar, insbesondere mit Kontermuttern, um beispielsweise vor und hinter einer dekorativen Gabionenvorwand erfindungsgemäße Netzsicherungen ausbilden zu können, wobei auch in diesem Fall wieder der Anschluss von Ankertellern an Gabionengitterelemente als eine solche Netzsicherung zu verstehen ist.

Gemäß einer weiteren vorteilhaften Ausführungsform weist der Ankerteller zumindest einen nach radial außen in einem ersten Krümmungswinkel dem Hang abgewandt ins Freie bereitstehenden Befestigungsrand mit Befestigungslöchern auf. Nach einer ersten Verwendungsart ausgebildete Verbindungselemente weisen jeweils ein mit einer zweiten Krümmung abgebogenes Einhängende und, diesem abgebogenen Einhängende abgewandt, ein gerades Verlängerungsende auf. Die Summe aus dem ersten und dem zweiten Krümmungswinkel ergibt bevorzugt 160° bis 200°.

Die Verbindungselemente sind mit den Verlängerungsenden zumindest grob parallel zum Hang ausgerichtet verlegt. Außerdem sind weitere Verbindungselemente benachbarter Ankerteller zum Verbinden bereitgestellt.

Gemäß einer weiteren vorteilhaften Ausführungsform wird das jeweilige Verbindungselement zunächst Masche für Masche, oder dabei einige Maschen auslassend, jedenfalls mehrfach einfädelnd, mit dem Schutznetz verbunden, bevor das Verbindungselement mit dem Ankerteller und einem weiteren Verbindungselement eines benachbarten Ankertellers zum Abschluss der Verbindung mit dem Schutznetz verbunden wird. Dies geschieht besonders vorteilhaft mittels eines Spannelements und darin parallel zueinander verlaufenden, zu fixierenden Verlängerungsenden zweier Verbindungselemente. Gemäß einer weiteren vorteilhaften Ausführungsform werden ankerfreie Ankerteller als weitere Netzaufnahmezentren in der Netzanordnung positioniert.

Eine gattungsgemäße Netzanordnung dient zum Vorbereiten und/oder zusätzlichen Absichern einer Schutzmaßnahme, beispielsweise unter Verwendung eines Netzes, das zur Verhinderung von Steinschlag, Hang- und Felssicherung oder dgl. einen Hang oder einen Hangabschnitt bedeckt. Zumindest ein zwischen Ankern verlaufendes, als Stab mit gekrümmtem Einhängende ausgebildetes Verbindungselement ist mit zumindest dem Netz verbunden bzw. verbindbar. Jeder Anker ist starr mit einem Ankerteller verbunden. In den jeweiligen Ankerteller sind mehrere, als Stab mit gekrümmtem Einhängende ausgebildete Verbindungselemente einhängbar. Dem Ankerteller abgewandt ist das jeweilige Verbindungselement mit einem weiteren Ankerteller oder einem weiteren, als Stab mit gekrümmtem Einhängende ausgebildeten

Verbindungselement verbindbar. Während des Absicherns kann ein Monteur das Verbindungselement zunächst in einer Verbindungsrichtung zwischen zu verbindenden Ankern in das zumindest eine Netz einfädeln, dann ein gekrümmtes Einhängende in den Ankerteller einhängen und, die Verbindung mit dem Netz abschließend, mit einem weiteren Verbindungselement, Verbindungselementteil oder dem weiteren Ankerteller verbinden.

Gemäß einer vorteilhaften Ausführungsform ist jeder Anker starr mit jeweils einem einzigen Ankerteller verbunden.

Gemäß einer weiteren vorteilhaften Ausführungsform ist das in den Ankerteller durch ein in einem zur Ebene des Tellerbodens abgewinkelten Befestigungsrand ausgebildetes Befestigungsloch hindurch eingehängte, gekrümmte, mit einem Außengewinde abschließenden Einhängende mit einer Stabmutter gesichert. Gemäß einer weiteren vorteilhaften Ausführungsform sind im Befestigungsrand zwischen den Befestigungslöchern weitere Befestigungslöcher als Anschlusslöcher ausgebildet, in die Befestigungshaken einhängbar sind, insbesondere zum Anschluss an Gabionenkörbe. Gabionenkörbe lassen sich nach dem Hangsichern zu dekorativen Zwecken beispielsweise mittels einhängbarer weiterer Befestigungselemente befestigen.

Gemäß einer weiteren vorteilhaften Ausführungsform sind mittels im Befestigungsrand ausgebildeten Befestigungslöchern und/oder zwischen den für seitlich verlaufende Verbindungselemente vorgesehenen Befestigungslöchern weiteren angeordneten, gleich ausgebildeten
Befestigungslöchern gleichausgebildete Verbindungselemente von vorne in den Ankerteller einhängbar, sodass die von vorne eingehängten Verbindungselemente vom Hang zumindest grob senkrecht nach vorne abstehen und auf der dem Hang zugewandten Seite des Ankertellers mit demselben verschraubbar sind.

Gemäß einer weiteren vorteilhaften Ausführungsform ist ein elektronisches Vermessungstool eingebaut. Setzungen oder Verformungen lassen sich damit nun erkennen oder aufzeichnen.

Die Reparatur oder Instandsetzung von beschädigten Gabionenmauern ist auf diese Weise erleichtert bzw. überhaupt erst möglich. Durch die Anordnung der Verstrebung lässt sich die weitere Verformung der Mauern zurückhalten. Im Nachgang der Sicherung lässt sich nun zur Verbesserung der Optik eine neue Gabionenmauer davor setzten.

### BESCHREIBUNG DER ZEICHNUNGEN

Im Folgenden werden das vorgeschlagene Verfahren und die vorgeschlagene Netzanordnung, auch mit Hilfe von Zeichnungen, auf die bezuggenommen wird, erläutert. Das dargestellte und beschriebene Ausführungsbeispiel dient dazu, das Grundprinzip der vorliegenden Erfindung zu erklären. Es zeigen
Figur 1.1 eine Draufsicht auf eine erfindungsgemäße Netzanordnung ohne Netz mit Blickrichtung auf einen als Hintergrund nicht dargestellten zu sichernden Hang,
Figur 1.2 eine Seitenansicht auf die Netzanordnung aus Figur 1.1,
Figur 2.1 eine Seitenansicht auf einen Ankerteller in separater Darstellung mit gestrichelt dargestellten verdeckten Kanten,
Figur 2.2 eine perspektivische Draufsicht auf den Ankerteller aus Figur 2.1 in Axialrichtung, wobei die Materialdicke auch hier dadurch hervorgehuben ist, dass die nicht sichtbaren Kanten gestrichelt gezeichnet sind, und
Figur 3 eine perspektivische Ansicht von der Seite auf einen Anker, der eine Ankerplatte durchdringt, in welche Ankerplatte radial außen Gabionenhaken eingehängt sind.

Die Figuren 1.1 und 1.2 verdeutlichen, mit welchen erfindungsgemäßen Mitteln ein problematischer Hang, insbesondere ein bereits mit einer Netzstruktur gesicherter Hang, nachträglich verstärkend gesichert werden kann. Es ist nicht zwingend erforderlich, dass ein neues Netz zur weiteren Sicherung ausgelegt wird, aber das Verlegen eines zusätzlichen Schutznetzes soll zum Schutzumfang gehören, auch wenn nicht ein Netz dargestellt worden ist. In Figur 1.1 stelle man es sich in der Zeichnungsblattebene liegend ausgebreitet vor. Es würde die Nachvollziehbarkeit der Figur unnötig beeinträchtigen.

Der Einsatzbereich kann umschrieben werden mit den Begriffen Hang- und Felssicherung, Aufbau und Sicherung künstlich hergestellter Böschungen, Gabionenbau, Stützkonstruktion (z.B. Stützmauerbau, Weinbergbau), begrünbare Vorsatzschale, Erosionsschutz einer Uferböschung, Alternative zur Erdbetonstabilisation, Baugrubensicherung, Bankettsicherung im Straßenbereich. Statt Schutznetzen kommen oft Gabionengitter oder Baustahlmatten zum Einsatz. Die erfindungsgemäß verwendeten Verbindungselemente 2.1 lassen sich in all diesen Fällen vorteilhaft zur Befestigung verwenden, nämlich als ein Verschlussmittel, das direkt oder indirekt zwei Ankerteller miteinander verbindet, bevorzugt durch das Eingehen mehrerer starrer Verbindungen, insbesondere Verschraubungen.

Die in den Figuren 1.1 und 1.2 dargestellten Teile einer erfindungsgemäßen Netzanordnung nach einem vorteilhaften Ausführungsbeispiel lässt folgendes vorteilhafte Verfahrensgestaltung nachvollziehen: Zur Verhinderung von Steinschlag aus einem unter der dargestellten Netzanordnung 1 liegenden Felswand (Die Felswand ist nur beispielhaft genannt und ist nicht dargestellt. Das Zeichnungsblatt liegt gedacht auf der Hangoberfläche.), insbesondere zur nachträglich zusätzlichen Hang- und Felssicherung mit Schutznetzen (ebenfalls nicht dargestellt), bei welchem Verfahren ein Hang mit der Netzanordnung 1 oder dgl. bedeckt wird und/oder bedeckt worden ist, wird zumindest ein zwischen Ankern 3 verlaufendes Verbindungselement 2 mit zumindest einem Schutznetz, einer Baustahlmatte und/oder einem Gabionengitter verbunden. Auf ein Identifizieren von zumindest potenziell fallenden oder rutschenden Felsmassen, insbesondere mittels einer Bilderkennungssoftware, beispielsweise nach Überflug mit einer Drohne, folgt ein Auswählen und Setzen zu ersetzender und/oder Setzen zusätzlich zu setzender Anker 3. Die identifizierten Bereiche mit zu sichernden Felsmassen werden mit zumindest einem neuen Schutznetz, einer neuen Baustahlmatte und/oder einem neuen Gabionengitter überspannt. Je Anker 3 wird ein Ankerteller 10 auf den jeweiligen Anker 3 aufgeschraubt. Nun kann ein Kletterer und Monteur sich an einer Hangposition sichern und ein Befestigungselement 2.1 entlang einer gedachten Verbindungslinie zwischen zwei Ankern 3 in das Schutznetz (nicht dargestellt) einfädeln. Es folgt das Befestigen des zumindest einen Verbindungselementes 2.1 in die Ankerteller 10 und damit das Verschließen des eingebunden Schutznetzes mittels des zumindest einen Verbindungselementes 2.1 und der Ankerteller 10.

Im als vorteilhafte Ausführungsform in den Figuren 1.1 und 1.2 dargestellten Fall weist der Ankerteller 10 zumindest einen nach radial außen in einem ersten Krümmungswinkel α dem Hang abgewandt ins Freie bereitstehenden Befestigungsrand 14 mit Befestigungslöchern 11, 12, 13 auf. Nach einer ersten Verwendungsart ausgebildete Verbindungselemente 2.1 weisen jeweils ein mit einer zweiten Krümmung β abgebogenes Einhängende 5 und dem Einhängende 5 abgewandt ein gerades Verlängerungsende 6. Die Summe aus erstem und zweiten Krümmungswinkel beträgt je nach Gelände und gewählter Krümmungsstärke 9 etwa 160° bis 200°, sodass die Verbindungselemente 2.1 mit den Verlängerungsenden 6 zumindest grob parallel zum Hang ausgerichtet verlegt und mit weiteren Verbindungselementen 2.1 benachbarter Ankerteller 10 zum Verbinden bereitgestellt sind.

Die Ankerteller 10 weisen jeweils ein Durchgangsloch als zentrales Befestigungsloch 13 zum Sichern auf den Ankern 3 mittels einer Zentralankermutter 4.2 auf. Radial außen sind weitere Befestigungslöcher 11 zum Einhängen der als Stäbe ausgebildeten Verbindungselemente 2.1 und vom Hang weg aus dem Ankerteller 10 nach vorne herausstehend mittels Stabmuttern 4.1 zu sichernden Einhängenden 5 ausgebildet bzw. angeordnet.

Das jeweilige Verbindungselement 2.1 wird zunächst Masche für Masche, oder dabei einige Maschen auslassend, jedenfalls mehrfach einfädelnd, mit dem Schutznetz verbunden, bevor das Verbindungselement 2.1 mit dem Ankerteller 10 und einem weiteren Verbindungselement 2.1 eines benachbarten Ankertellers 10 zum Abschluss der Verbindung mit dem Schutznetz verbunden wird, nämlich gemäß des dargestellten vorteilhaften Ausführungsbeispieles mittels eines Spannelements 8 und darin parallel zueinander verlaufenden, zu fixierenden Verlängerungsenden 6 der beiden sich darin ohne direkte Berührung begegnenden Verbindungselemente 2.1.

Ankerfreie Ankerteller 10, in den Figuren 2.1 und 2.2 in separater Alleindarstellung gezeigt, können zur Verdichtung der mehrfach spinnennetzartigen Struktur als weitere Netzaufnahmezentren in der Netzanordnung 1 positioniert werden.

Als erfindungsgemäße Netzanordnung 1 zum zusätzlichen Absichern einer Schutzmaßnahme, beispielsweise unter Verwendung eines Schutznetzes, eines Gabionengitters und/oder einer Baustahlmatte, die zur Verhinderung von Steinschlag, Hang- und Felssicherung oder dgl. einen Hang oder einen Hangabschnitt bedeckt, ist zumindest ein (dargestellt sind hingegen zwei Verbindungselemente zwischen zwei Ankern) zwischen den Ankern 3 verlaufendes Verbindungselement 2 mit zumindest einem Schutznetz verbunden bzw. verbindbar. Jeder Anker 3 ist starr mit einem Ankerteller 10 verbunden. Das hat den Vorteil, dass der Ankerteller sich nicht unbeabsichtigt im falschen Moment wegdreht oder seitlich kippt, wenn ein Verbindungsstab beispielsweise auch ausschließlich nur eingehängt werden soll, was auch ohne zusätzliche Sicherung mittels Stabmutter ausreichende Sicherheit bieten kann, wenn die Krümmung 9 größer als 100° ausgeführt ist.

In den jeweiligen Ankerteller 10 sind mehrere Verbindungselemente 2 einhängbar. Dem Ankerteller 10 abgewandt ist das jeweilige Verbindungselement 2 mit einem weiteren Ankerteller 10 oder einem weiteren Verbindungselement 2 verbindbar. Während des Absicherns kann ein Monteur das Verbindungselement 2 zunächst in einer Verbindungsrichtung zwischen zu verbindenden Ankern 3 in das zumindest eine Schutznetz einfädeln, dann ein gekrümmtes Einhängende 5 in den Ankerteller 10 einhängen und die Verbindung mit dem Schutznetz abschließend mit einem weiteren Verbindungselement 2 oder dem weiteren Ankerteller 10 verbinden.

Das in den Ankerteller 10 durch ein in einem zur Ebene des Tellerbodens abgewinkelten α Befestigungsrand 14 ausgebildetes Befestigungsloch 11 hindurch eingehängte, gekrümmte β, mit einem Außengewinde abschließenden Einhängende 5 ist mit der bereits erwähnten Stabmutter 4.1 gesichert.

Im Befestigungsrand 14 sind zwischen den Befestigungslöchern 11 weitere Befestigungslöcher als Anschlusslöcher 12 ausgebildet. In die Anschlusslöcher 12 sind Befestigungshaken 2.3 einhängbar, insbesondere zum Anschluss an Gabionenkörbe.

Mittels im Befestigungsrand 14 ausgebildeten Befestigungslöchern 11 und/oder zwischen den für seitlich verlaufende Verbindungselemente 2.1 vorgesehenen Befestigungslöchern 11 weiteren angeordneten, gleich ausgebildeten Befestigungslöchern 11 sind gleichausgebildete Verbindungselemente 2.2 von vorne in den Ankerteller 10 einhängbar. Die von vorne eingehängten Verbindungselemente 2.2 stehen vom Hang zumindest grob senkrecht nach vorne ab. Auf der dem Hang zugewandten Seite des Ankertellers 10 sind die mit demselben verschraubbar.

Es geht dem Erfindungsgedanken folgend nur bevorzugt um ein Sichern des Hanges im Nachgang. Es kann sich auch um einen mit Gabionenkörben gestützen Hang handeln, sodass die verbauten Gabionen als zu verstärkende Netzstruktur zu verstehen wäre. Im Fall von Stützmauern kann als ein Erfolg der Erfindung die Stützmauerstärke einer neu zu errichtenden Stützmauer im Vergleich zu einer ohne die erfindungsgemäße Netzanordnung allein die Abstützwirkung erbringenden Stützmauer reduziert ausgebildet werden. Handelt es sich nicht um einen Neubau einer Stützmauer sondern um beispielsweise eine erhaltenswerte aber kritische Natursteinmauer, kann sie infolge der Erfindung erhalten bleiben, weil nicht nur ein Schutznetz hält, sondern die Schutznetzflächen in kleinere Flächensegmente aufteilend die sich spinnennetzartig über das Schutznetz spannende Netzanordnung statisch deutlich wirksamer die Mauer bzw. den Hang sichert. Die bevorzugt verwendete Stabstruktur hält den Hang deutlich verlässlicher zurück, beliebig stark, je nach Anzahl der Ankerteller 10.

Eine Aufweitung des Anker-/nagelrasters bei Vernagelungen, Stützkonstruktionen etc. ist ermöglicht. Verbindungsstäbe 2.1 sind durch das Verbindungsstück 8 individuell verlängerbar.

Ein schnellerer Einbau von Matten/Geflechten/Netzen/Gittern führt zu Kosteneinsparungen, auch wenn die vorgeschlagenen verwendeten Komponenten keine Standardbauelemente und mithin selbst teurer in der Anschaffung sind.

Stützkonstruktionen können mit einer geringeren Dicke aufgebaut werden; resultierende Kosteneinsparung durch weniger Abtrag/Entsorgung von Boden- und Felsmaterial.

Einsparung bei Verblendern, da diese nur für die Optik eingebaut werden und keine statischen Lasten aufnehmen müssen.

Bei künstlich hergestellten Böschungen oder Vorsatzschalen kann für die Hinterfüllung vorhandenes Erdreich oder Steine verwendet werden. Bei Steinen kann der Porenraum als Schutzraum für Reptilien genutzt werden.

Gabionenstützkonstruktionen können mit geringeren Tiefen ausgeführt werden, da die Anker/Nägel in Kombination mit den Verbindungsstäben die auftretenden Lasten aufnehmen, der Einbau der Gabionensteine erfolgt im Fall der erfindungsgemäßen Netzanordnung nur als Verblendung.

Beim Einsatz als Fels- und Handsicherungen mit Matten/Geflechten/Netzen/Gittern können Matten/Geflechten/Netzen/Gittern mit geringeren Zugfestigkeiten verwendet werden, da die erfindungsgemäße Netzanordnung die Hauptlast aufnimmt.

Die Ausführung von Baugrubensicherungen mit Matten/Geflechten/Netzen/Gittern in Kombination mit der erfindungsgemäßen Netzanordnung führt zu reduzierten Ausbauchungen ursprünglich verwendeter Netzstrukturen durch Vorspannung der Verbindungsstäbe.

### Bezugszeichenliste

- 1: Netzanordnung
- 2: Verbindungselement
- 2.1: Verbindungselementteil
- 2.2: Verbindungselementteil
- 3: Anker
- 4: Netz
- 4.1: Stabmutter
- 4.2: Zentralankermutter
- 5: Einhängende
- 6: Verlängerungsende
- 8: Spannelement

- 10: Ankerteller
- 11: Befestigungslöcher
- 12: Befestigungslöcher
- 13: Befestigungslöcher
- 14: Befestigungsrand

- α: Krümmungswinkel
- β: Krümmung

## Patentansprüche

1. Verfahren zur Verhinderung von Steinschlag, insbesondere zur nachträglich zusätzlichen Hang- und Felssicherung mit Schutznetzen, bei dem ein Hang mit einer Netzanordnung (1) oder dergleichen bedeckt wird und/oder bedeckt worden ist, wobei zumindest ein zwischen Ankern (3) verlaufendes Verbindungselement (2) mit zumindest einem Netz (4) verbunden wird bzw. verbindbar ist, umfassend zumindest die folgenden Verfahrensschritte:
1.1 Identifizieren von zumindest potenziell fallenden oder rutschenden Felsmassen, insbesondere mittels Bilderkennungssoftware,
1.2 Auswählen und Setzen zu ersetzender und/oder Setzen zu setzender Anker (3),
1.3 Überspannen von Sicherungsbereichen mit den identifizierten, zu sichernden Felsmassen mit zumindest dem Netz (4),
1.4 je Anker (3) Befestigen eines Ankertellers (10) mit dem jeweiligen Anker (3), und
1.5 Verbinden des zumindest einen Verbindungselementes (2) mit jeweils zwei zugehörigen Ankertellern (10),
wobei die Ankerteller (10) jeweils
1.6 mit einem Durchgangsloch als zentrales Befestigungsloch (13) zum Sichern auf den Ankern (3) mittels einer Zentralankermutter (4.2) und
1.7 mit radial außen angeordnet zumindest weiteren Befestigungslöchern (11) zum Einhängen der als Stäbe ausgebildeten Verbindungselemente (2.1) und vom Hang weg aus dem Ankerteller (10) nach vorne herausstehend mittels Stabmuttern (4.1) zu sichernden Einhängenden (5)
ausgebildet sind.

2. Verfahren nach Anspruch 1,
**dadurch gekennzeichnet, dass**
das Verbindungselement (2) aus zumindest zwei kollinearen Verbindungselementteilen (2.1) besteht und verschließbar ist, insbesondere mittels Verspannens der Verbindungselementteile (2.1) miteinander.

3. Verfahren nach Anspruch 1 oder 2,
**dadurch gekennzeichnet, dass**
**3.1** der Ankerteller (10) zumindest einen nach radial außen in einem ersten Krümmungswinkel (α) dem Hang abgewandt ins Freie bereitstehenden Befestigungsrand (14) mit Befestigungslöchern (11, 12, 13) aufweist,
3.2 nach einer ersten Verwendungsart ausgebildete Verbindungselemente (2.1) jeweils ein mit einer zweiten Krümmung (β) abgebogenes Einhängende (5) und dem Einhängende (5) abgewandt ein gerades Verlängerungsende (6) aufweisen und dass
3.3 und dass die Summe aus erstem und zweiten Krümmungswinkel 160° bis 200° ergibt, sodass die Verbindungselemente (2.1) mit den Verlängerungsenden (6) zumindest grob parallel zum Hang ausgerichtet verlegt und mit weiteren Verbindungselementen (2.1) benachbarter Ankerteller (10) zum Verbinden bereitgestellt sind.

4. Verfahren nach einem der vorangehenden Ansprüche,
**dadurch gekennzeichnet, dass** das jeweilige Verbindungselement (2.1) zunächst Masche für Masche, oder dabei einige Maschen auslassend, jedenfalls mehrfach einfädelnd, mit dem Schutznetz verbunden werden, bevor das Verbindungselement (2.1) mit dem Ankerteller (10) und einem weiteren Verbindungselement (2.1) eines benachbarten Ankertellers (10) zum Abschluss der Verbindung mit dem Schutznetz verbunden wird, insbesondere mittels eines Spannelements (8) und darin parallel zueinander verlaufenden, zu fixierenden Verlängerungsenden (6) zweier Verbindungselemente (2.1).

5. Verfahren nach einem der vorangehenden Ansprüche,
**dadurch gekennzeichnet, dass** ankerfreie Ankerteller (10) als weitere Netzaufnahmezentren in der Netzanordnung (1) positioniert werden.

6. Netzanordnung (1) zum Vorbereiten und/oder zusätzlichen Absichern einer Schutzmaßnahme, beispielsweise unter Verwendung eines Netzes (4), das zur Verhinderung von Steinschlag, Hang- und Felssicherung oder dergleichen einen Hang oder einen Hangabschnitt bedeckt, wobei
6.1 zumindest ein zwischen Ankern (3) verlaufendes, als Stab mit gekrümmtem Einhängende ausgebildetes Verbindungselement (2) mit zumindest einem Netz (4) verbunden bzw. verbindbar ist,
6.2 jeder Anker (3) starr mit einem Ankerteller (10) verbunden ist, und wobei
6.3 in den jeweiligen Ankerteller (10) mehrere, als Stab mit gekrümmtem Einhängende ausgebildete Verbindungselemente (2) einhängbar und dem Ankerteller (10) abgewandt das jeweilige Verbindungselement (2) mit einem weiteren Ankerteller (10) oder einem weiteren, als Stab mit gekrümmtem Einhängende ausgebildeten Verbindungselement (2) verbindbar sind,
6.4 sodass während des Absicherns ein Monteur das Verbindungselement (2) zunächst in einer Verbindungsrichtung zwischen zu verbindenden Ankern (3) in das zumindest eine Netz (4) einfädeln, dann ein gekrümmtes Einhängende (5) in den Ankerteller (10) einhängen und, die Verbindung mit dem Netz (4) abschließend, mit einem weiteren Verbindungselement (2), Verbindungselementteil (2.1) oder dem weiteren Ankerteller (10) verbinden kann.

7. Netzanordnung nach Anspruch 6,
**dadurch gekennzeichnet, dass** jeder Anker (3) starr mit jeweils einem einzigen Ankerteller (10) verbunden ist.

8. Netzanordnung nach Anspruch 6 oder 7,
**dadurch gekennzeichnet, dass**
das in den Ankerteller (10) durch ein in einem zur Ebene des Tellerbodens abgewinkelten (α) Befestigungsrand (14) ausgebildetes Befestigungsloch (11) hindurch eingehängte, gekrümmte (β), mit einem Außengewinde abschließenden Einhängende (5) mit einer Stabmutter (4.1) gesichert ist.

9. Netzanordnung nach Anspruch 8,
**dadurch gekennzeichnet, dass**
im Befestigungsrand (14) zwischen den Befestigungslöchern (11) weitere Befestigungslöcher als Anschlusslöcher (12) ausgebildet sind, in die Befestigungshaken (2.3) einhängbar sind, insbesondere zum Anschluss an Gabionenkörbe.

10. Netzanordnung nach Anspruch 8 oder 9,
**dadurch gekennzeichnet, dass** mittels im Befestigungsrand (14) ausgebildeten Befestigungslöchern (11) und/oder zwischen den für seitlich verlaufende Verbindungselemente (2.1) vorgesehenen Befestigungslöchern (11) weiteren angeordneten, gleich ausgebildeten Befestigungslöchern (11) gleichausgebildete Verbindungselemente (2.2) von vorne in den Ankerteller (10) einhängbar sind, sodass die von vorne eingehängten Verbindungselemente (2.2) vom Hang zumindest grob senkrecht nach vorne abstehen und auf der dem Hang zugewandten Seite des Ankertellers (10) mit demselben verschraubbar sind.

11. Netzanordnung nach einem der Ansprüche 7 bis 10,
**dadurch gekennzeichnet, dass** ein elektronisches Vermessungstool eingebaut ist.

## Claims

1. A method for preventing rockfall, in particular for retrofitting additional slope and rock stabilization using protective nets, in which a slope is covered and/or has been covered by a net arrangement (1) or the like, wherein at least one connecting element (2) extending between anchors (3) is connected or connectable to at least one net (4), comprising at least the following method steps:
1.1 Identifying at least potentially falling or sliding rock masses, in particular by means of image recognition software,
1.2 Selecting and setting anchors (3) to be replaced and/or to be set,
1.3 Overspanning of safety zones containing the identified rock masses to be secured with at least the net (4),
1.4 for each anchor (3), fastening an anchor plate (10) with the respective anchor (3), and
1.5 Connecting the at least one connecting element (2) with two respective associated anchor plates (10), wherein the anchor plates (10) each
1.6 have a through-hole as a central fastening hole (13) for securing on the anchors (3) by means of a central anchor nut (4.2) and
1.7 are provided with at least further fastening holes (11) arranged radially outward for engaging the connecting elements (2.1) formed as rods and engagement ends (5) projecting forward from the anchor plate (10) away from the slope, to be secured by means of rod nuts (4.1).

2. Then method according to claim 1, **characterized in that** the connecting element (2) consists of at least two collinear connecting element parts (2.1) and is lockable, in particular by clamping the connecting element parts (2.1) together.

3. The method according to claim 1 or 2, **characterized in that**
3.1 the anchor plate (10) has at least one fastening edge (14) with fastening holes (11, 12, 13) that extends radially outward at a first angle of curvature (α) away from the slope into the open,
3.2 connection elements (2.1) designed for a first type of use each have a hook end (5) bent at a second curvature angle (β) and a straight extension end (6) facing away from the hook end (5), and that
3.3 and that the sum of the first and second angles of curvature is 160° to 200°, so that the connecting elements (2.1) are laid with the extension ends (6) oriented at least roughly parallel to the slope and are provided for connection with further connecting elements (2.1) of adjacent anchor plates (10).

4. The method according to any of the preceding claims, **characterized in that** the respective connecting element (2.1) is first connected to the protective net, either stitch by stitch or by skipping some stitches, in any case by threading it through multiple times, before the connecting element (2.1) is connected to the anchor plate (10) and to a further connecting element (2.1) of an adjacent anchor plate (10) to complete the connection with the protective net, in particular by means of a tensioning element (8) and extension ends (6) of two connecting elements (2.1) running in parallel to one another therein and to be fixed.

5. The method according to any of the preceding claims, **characterized in that** anchor-free anchor plates (10) are positioned as additional mesh support points in the mesh assembly (1).

6. A net arrangement (1) for preparing and/or providing additional protection for a safety measure, for example using a net (4) that covers a slope or a section of a slope to prevent rockfall, to stabilize slopes and rocks, or the like, wherein
6.1 at least one connecting element (2), extending between anchors (3) and designed as a rod with a curved attachment end, is connected or connectable to at least one net (4),
6.2 each anchor (3) is rigidly connected to an anchor plate (10), and wherein
6.3 multiple connecting elements (2), each formed as a rod with a curved attachment end, can be attached to the respective anchor plate (10), and the respective connecting element (2) can be connected to another anchor plate (10) or another connecting element (2) designed as a rod with a curved hook end,
6.4 so that during securing, an installer first threads the connecting element (2) into the at least one net (4) in a connecting direction between anchors (3) to be connected, then hooks a curved hook end (5) into the anchor plate (10), and, completing the connection with the net (4), can connect it to a further connecting element (2), connecting element part (2.1), or the additional anchor plate (10).

7. The net arrangement according to claim 6, **characterized in that** each anchor (3) is rigidly connected to a single anchor plate (10).

8. The net arrangement according to claim 6 or 7, **characterized in that** the curved (β) mounting end (5), which is terminated by an external thread, is inserted through a mounting hole (11) formed in the anchor plate (10) by a mounting flange (14) angled relative to the plane of the plate bottom (α) fastening edge (14) angled relative to the plane of the plate bottom, is secured by a rod nut (4.1).

9. The net arrangement according to claim 8, **characterized in that** further fastening holes are formed in the fastening edge (14) between the fastening holes (11) as connection holes (12), into which fastening hooks (2.3) can be hooked, in particular for connection to gabion baskets.

10. The net arrangement according to claim 8 or 9, **characterized in that**, by means of fastening holes (11) formed in the fastening edge (14) and/or further fastening holes (11) of the same design arranged between the fastening holes (11) provided for laterally extending connecting elements (2.1), connecting elements of the same design (2.2) can be hooked into the anchor plate (10) from the front, so that the connecting elements (2.2) hooked in from the front protrude at least roughly perpendicular to the front from the slope and can be screwed to the anchor plate (10) on the side facing the slope.

11. The net arrangement according to any one of claims 7 through 10, **characterized in that** an electronic measurement tool is incorporated.

## Revendications

1. Procédé de prévention des chutes de pierres, en particulier pour la consolidation a posteriori de pentes et de parois rocheuses à l'aide de filets de protection, dans lequel une pente est recouverte et/ou a été recouvert d'un ensemble de filets (1) ou similaire, dans lequel au moins un élément de liaison (2) s'étendant entre des ancrages (3) est relié ou peut être relié à au moins un filet (4), comprenant au moins les étapes suivantes :
1.1 Identification de masses rocheuses susceptibles de tomber ou de glisser, notamment à l'aide d'un logiciel de reconnaissance d'images,
1.2 Sélection et mise en place d'ancrages (3) à remplacer et/ou à installer,
1.3 Couverture des zones de sécurisation comprenant les masses rocheuses identifiées et à sécuriser avec au moins le filet (4),
1.4 Fixation, pour chaque ancrage (3), d'une plaque d'ancrage (10) à l'ancrage (3) correspondant, et
1.5 raccorder ledit au moins un élément de liaison (2) à deux plaques d'ancrage (10) associées,
dans lequel les plaques d'ancrage (10) comportant chacune
1.6 un trou traversant servant de trou de fixation central (13) pour la fixation sur les ancrages (3) au moyen d'un écrou d'ancrage central (4.2) et
1.7 au moins d'autres trous de fixation (11) disposés radialement à l'extérieur pour l'accrochage des éléments de liaison (2.1) conçus sous forme de tiges et d'extrémités d'accrochage (5) faisant saillie vers l'avant hors de la plaque d'ancrage (10) à partir de la pente et pour être fixées au moyen d'écrous de tige (4.1).

2. Procédé selon la revendication 1, **caractérisé en ce que** l'élément de liaison (2) est constitué d'au moins deux parties d'élément de liaison (2.1) colinéaires et peut être verrouillé, notamment par serrage des parties d'élément de liaison (2.1) les unes contre les autres.

3. Procédé selon la revendication 1 ou 2, **caractérisé en ce que**
3.1 la plaque d'ancrage (10) présente au moins un bord de fixation (14) s'étendant vers l'extérieur dans un premier angle de courbure (α), à l'opposé de la pente, et comportant des trous de fixation (11, 12, 13),
3.2 les éléments de liaison (2.1) conçus selon un premier mode d'utilisation présentent chacun une extrémité d'accrochage (5) courbée selon une deuxième courbure (β) et une extrémité de prolongement (6) droite, opposée à l'extrémité d'accrochage (5), et que
3.3 et que la somme des premier et deuxième angles de courbure est comprise entre 160° et 200°, de sorte que les éléments de liaison (2.1) sont posés avec les extrémités de prolongement (6) orientées au moins approximativement parallèlement à la pente et sont prévus pour être reliés à d'autres éléments de liaison (2.1) de plaques d'ancrage (10) adjacentes.

4. Procédé selon l'une des revendications précédentes, **caractérisé en ce que** l'élément de liaison (2.1) concerné est d'abord relié au filet de protection maille par maille, ou en sautant certaines mailles, mais en tout état de cause en étant enfilé à plusieurs reprises, avant que l'élément de liaison (2.1) soit relié à la plaque d'ancrage (10) et à un autre élément de liaison (2.1) d'une plaque d'ancrage (10) voisine pour achever la liaison avec le filet de protection, notamment au moyen d'un élément de tension (8) et d'extrémités de prolongement (6) de deux éléments de liaison (2.1) s'étendant parallèlement l'une à l'autre et devant être fixées dans celui-ci.

5. Procédé selon l'une des revendications précédentes, **caractérisé en ce que** des plaques d'ancrage sans ancrage (10) sont positionnées en tant que centres de fixation supplémentaires dans l'agencement de filet (1).

6. Dispositif de filet (1) destiné à la mise en place et/ou au renforcement d'une mesure de protection, par exemple à l'aide d'un filet (4) qui recouvre une pente ou une partie de pente afin d'empêcher les chutes de pierres, de sécuriser les pentes et les rochers ou à des fins similaires, dans lequel
6.1 au moins un élément de liaison (2), s'étendant entre des ancrages (3) et conçu sous la forme d'une tige à extrémité d'accrochage courbée, est relié ou peut être relié à au moins un filet (4),
6.2 chaque ancrage (3) est relié de manière rigide à une plaque d'ancrage (10), et dans lequel
6.3 plusieurs éléments de liaison (2), conçus sous la forme d'une tige à extrémité d'accrochage courbée, peuvent être accrochés dans la plaque d'ancrage (10) respective et, du côté opposé à la plaque d'ancrage (10), l'élément de liaison (2) respectif peut être relié à une autre plaque d'ancrage (10) ou à un autre élément de liaison (2) conçu comme une tige à extrémité d'accrochage courbée,
6.4 de sorte que, pendant la mise en place, un monteur enfile d'abord l'élément de liaison (2) dans le au moins un filet (4) dans une direction de liaison entre les ancrages (3) à relier, accroche ensuite une extrémité d'accrochage courbée (5) dans la plaque d'ancrage (10) et, pour achever la liaison avec le filet (4), peut relier celle-ci à un autre élément de liaison (2), une partie d'élément de liaison (2.1) ou la plaque d'ancrage supplémentaire (10).

7. Dispositif de filet selon la revendication 6, **caractérisé en ce que** chaque ancrage (3) est relié de manière rigide à une seule plaque d'ancrage (10).

8. Dispositif de filet selon la revendication 6 ou 7, **caractérisé en ce que** la tige d'ancrage (5), courbée (β) et se terminant par un filetage extérieur, est engagée à travers le trou d'ancrage (11) formé dans le rebord de fixation (14) de la plaque d'ancrage (10) (α) formé dans un rebord de fixation (14) incliné par rapport au plan du fond de la plaque, est bloquée par un écrou à tige (4.1).

9. Dispositif de filet selon la revendication 8, **caractérisé en ce que** dans le rebord de fixation (14), entre les trous de fixation (11), d'autres trous de fixation sont formés en tant que trous de raccordement (12), dans lesquels des crochets de fixation (2.3) peuvent être accrochés, notamment pour le raccordement à des gabions.

10. Dispositif de filet selon la revendication 8 ou 9, **caractérisé en ce que** grâce à des trous de fixation (11) formés dans le rebord de fixation (14) et/ou à d'autres trous de fixation (11) de même conception disposés entre les trous de fixation (11) prévus pour les éléments de liaison (2.1) s'étendant latéralement, des éléments de liaison de même conception (2.2) de même conception peuvent être accrochés par l'avant dans la plaque d'ancrage (10), de sorte que les éléments de liaison (2.2) accrochés par l'avant dépassent de la pente au moins approximativement à la verticale vers l'avant et peuvent être vissés à la plaque d'ancrage (10) sur le côté de celle-ci tourné vers la pente.

11. Dispositif de filet selon l'une des revendications 7 à 10, **caractérisé en ce que** l'un des éléments comprend un outil de mesurage électronique.
